# EUROPÄISCHE PATENTANMELDUNG

(11) **EP 1 254 748 A1**
(43) Veröffentlichungstag der Anmeldung: **06.11.2002**
(21) Anmeldenummer: 01110649.9
(22) Anmeldetag: 02.05.2001
(51) Int. Cl.: B26D 7/14, B26D 3/16

(54) **Schneidvorrichtung und Verfahren zum Trennen von Kunststoffprofilen**

(71) Anmelder: Bernhard Ide Werkzeug- und Maschinenbau für die Kunststoffverarbeitung Gmbh & Co.KG, 73760 Ostfildern (DE)
(72) Erfinder: Federschmid, Martin, 72622 Nürtingen (Neckerhausen) (DE); Hildinger, Rainer, 73760 Ostfildern (DE)
(74) Vertreter: Wasmuth, Rolf, Dipl.-Ing.

(57) **Zusammenfassung**

Die Erfindung betrifft eine Schneidvorrichtung und ein Verfahren zum Trennen von Kunststoffprofilen (1), wobei eine Spannvorrichtung (2) zum Halten und ein Schnittelement zum Trennen des Kunststoffprofiles (1) vorgesehen ist. Die Spannvorrichtung (2) umfaßt eine Vorspanneinrichtung (4), mittels derer eine Zugspannung im Kunststoffprofil (1) im Bereich des auszuführenden Schnittes (5) erzeugt wird. Das Schnittelement (3) ist ein spanlos schneidendes Schneidmesser (6), mit dem im Bereich der Zugspannung der Schnitt (5) ausgeführt wird.

## Beschreibung

Die Erfindung betrifft eine Schneidvorrichtung mit den Merkmalen nach dem Oberbegriff des Anspruchs 1 und ein Verfahren zum Trennen von Kunststoffprofilen.

Kunststoffprofile zur Herstellung beispielsweise von Gliedern eines Rolladens, von Verkleidungs- oder Rahmenelementen oder dgl. werden im wesentlichen auf dem Wege des Extrudierens als endloses Halbzeug hergestellt und anschließend durch Trennschnitte entweder auf Transportmaß oder direkt auf Fertigmaß für den weiteren Fertigungsprozeß geschnitten.

Zur Ausführung des Trennschnittes ist verbreitet eine Säge, beispielsweise in Form einer Kapp- oder Gehrungssäge mit einem rotierenden Kreissägeblatt vorgesehen. Die zum Zerspanen im Bereich des Schnittes aufgewandte Energie wird in Wärme umgesetzt. Die allgemein geringe Wärmeleitfähigkeit des Kunststoffmaterials bedingt im Bereich des Schnittes eine hohe lokale Erwärmung, die zu Anschmelzungen der Schnittfläche und auch zu einem Verkleben des Sägeblattes führen kann. Die Qualität der Schnittfläche und auch die Schnittleistung kann dadurch eingeschränkt sein.

Die meisten Kunststoffmaterialien haben darüber hinaus nur eine geringfügige elektrische Leitfähigkeit, die insbesondere im Zusammenhang mit der Reibung beim Ausführen des Schnittes zu einer elektrostatischen Aufladung führen kann. Dadurch bedingt neigen beim Sägen abgehobene Späne zum Haften am Kunststoffprofil. Insbesondere beim Trennen von Hohlkammerprofilen und/oder Klarsichtprofilen können sich Späne an unzugänglichen Stellen festsetzen, wodurch eine erforderliche Reinigung schwierig und aufwendig ist.

Der Erfindung liegt die Aufgabe zugrunde, eine Schneidvorrichtung und ein Verfahren zum Trennen von Kunststoffprofilen mit einer verbesserten Schnittqualität bereitzustellen.

Die Aufgabe wird durch eine Schneidvorrichtung mit den Merkmalen des Anspruchs 1 und durch ein Verfahren mit den Merkmalen des Anspruchs 14 gelöst.

Dazu wird vorgeschlagen, die Spannvorrichtung zum Halten eines Kunststoffprofiles mit einer Vorspanneinrichtung zu versehen. Mit der Vorspanneinrichtung wird im Bereich des auszuführenden Schnittes eine Zugspannung im Kunststoffprofil aufgebracht. Das Schnittelement zum Trennen des Kunststoffprofiles ist als zumindest näherungsweise spanlos schneidendes Schneidmesser ausgeführt, mit dem ein Schnitt im Bereich der Zugspannung ausgeführt wird. Die Zugspannung führt zu einem Klaffen des Schnittes, so daß die Schneidkante des Schneidmessers in den Schnittgrund eindringen kann, ohne daß die seitlichen Schnittflächen das Schneidmesser einklemmen. Dadurch tritt im wesentlichen nur die Schneidkante in Berührung mit dem Kunststoffprofil, wodurch nur geringe Schneidkräfte erforderlich sind und das Reibungswärmeaufkommen gering ist. Die Schnittflächen werden sehr sauber und bedürfen meist keiner Nachbearbeitung. Wegen des geringen Wärmeaufkommens kann eine hohe Schneidgeschwindigkeit gewählt werden. Der spanlose Schneidvorgang vermeidet einen unerwünschten nachträglichen Reinigungsprozeß des abgetrennten Kunststoffprofiles.

In einer zweckmäßigen Weiterbildung ist die Vorspanneinrichtung als Biegeeinrichtung ausgebildet, wobei der Schnitt in der Zugspannungszone der Biegung des Kunststoffprofiles ausgeführt wird. Durch Aufbringung einer Biegespannung kann mit geringem Einspannaufwand eine präzise definierte Zugspannung im Schnittgrund eingestellt werden. Die Zugspannung ist dabei zweckmäßig nur geringfügig kleiner als die Reißspannung des Kunststoffmaterials eingestellt, so daß für die Ausführung des Schnittes im wesentlichen nur ein Anritzen des Schnittgrundes erforderlich ist und die Trennenergie im wesentlichen durch die Zugspannung aufgebracht wird. Dadurch ist ein schneller Schnittfortschritt in Verbindung mit einer hohen Standzeit des Schneidmessers erzielbar. Für eine gleichbleibende Schnittqualität wird dabei zweckmäßig die Zugspannung im Kunststoffprofil mit fortschreitendem Schnitt nachgestellt. Die im Laufe des Schnittfortschrittes nachlassende Zugspannung wird dadurch kompensiert, wodurch exakt eingestellte Schnittkonditionen und damit eine gleichbleibende Schnittqualität über die gesamte Schnittiefe erreichbar sind.

In einer vorteilhaften Weiterbildung umfaßt die Biegeeinrichtung einen Schneidtisch, einen im Bereich des Schneidmessers angeordneten und gegen den Schneidtisch zustellbaren Niederhalter und eine seitlich des Schneidmessers angeordnete Schneidunterlage. Durch Niederdrücken des Niederhalters in Richtung des Schneidtisches wird das auf der Spannunterlage aufliegende Kunststoffprofil gebogen, wobei die konvexe Seite der Biegezone mit einer entsprechenden Zugspannung dem Schneidmesser ausgesetzt ist. Diese Anordnung erlaubt mit einfachen Mitteln eine variable Einstellung der Zugspannung und eine einfache Anpassung an Kunststoffprofile unterschiedlichen Querschnitts. Die Spannunterlage ist dabei zweckmäßig als Spannkeil ausgebildet, wodurch eine zumindest näherungsweise flächige Anlage des Kunststoffprofiles unter Vermeidung von unerwünschten Abdrücken erzielbar ist. Die dem Kunststoffprofil zugewandte Seite des Spannkeiles weist vorteilhaft eine konvexe Rundung auf. Beim Nachstellen der Biegespannung beispielsweise durch ein nachführendes Niederdrücken des Niederhalters kann das Kunststoffprofil entlang der Rundung eine Abrollbewegung ausführen, wodurch während des gesamten Nachführvorganges eine zumindest näherungsweise flächige Anlage des Kunststoffprofiles an der konvexen Rundung des Spannkeiles gegeben ist.

Eine weitere Möglichkeit der Nachstellung der Biegespannung besteht in einer Nachführung des Spannkeiles parallel zur Oberfläche des Schneidtisches in Richtung des Schneidmessers. Das Kunststoffprofil kann dadurch mit festgestelltem Niederhalter nahe am auszuführenden Schnitt fest und unbeweglich eingespannt sein, wodurch eine hohe Schnittpräzision erzielbar ist. Insbesondere in der letztgenannten Anordnung wird dabei zweckmäßig der Schnittfortschritt durch Zustellen des Schneidmessers und insbesondere in Kombination mit einer Nachführung der Spannunterlage gesteuert. Je nach Anwendungsfall kann auch eine Steuerung des Schnittfortschrittes durch Herabdrücken des Niederhalters gegen ein ortsfest gelagertes Schneidmesser erfolgen.

Zur Erzeugung eines präzisen, insbesondere rechtwinkligen Schnittes kann es zweckmäßig sein, beidseitig des Schneidmessers je eine Spannunterlage insbesondere symmetrisch zum Schneidmesser anzuordnen. Bei einer ebenfalls symmetrischen Anordnung zweier Niederhalter beidseitig des Schneidmessers ist im Bereich des auszuführenden Schnittes eine reine Biegespannungszone gegeben, die im wesentlichen frei von Querkräften und Schubspannungen ist. Dadurch ist eine die Schnittpräzision mindernde elastische oder elastoplastische Verformung im Bereich des Schnittes vermieden.

Zur Erzielung eines symmetrischen Schnittes mit gleicher Oberflächenqualität an beiden Schnittflächen hat sich ein Schneidmesser mit einem insbesondere symmetrisch ausgeführten beidseitigen Schliff als zweckmäßig herausgestellt. Für besondere Anforderung an die Schnittqualität an einer der beiden Schnittoberflächen, beispielsweise beim Abtrennen von Reststücken, kann ein Schneidmesser mit einem einseitigen Schliff zweckmäßig sein. Für einen groben, schnellen Schnitt in Verbindung mit entsprechenden Materialien kann ein einoder beidseitiger Wellenschliff vorteilhaft sein.

Insbesondere zum Trennen von Kunststoffprofilen mit einem niedrigen Schmelzpunkt ist eine kühlbare Ausführung des Schneidmessers zweckmäßig. Dadurch ist ein Verkleben des Schneidmessers im Bereich der Schneidkante durch Aufschmelzungen des Kunststoffmateriales vermeidbar. Bei weniger wärmeempfindlichen Kunststoffmaterialien kann zur Unterstützung der Schneidleistung eine heizbare Ausführung des Schneidmessers zweckmäßig sein.

Zur Erzielung einer hohen Standzeit des Schneidmessers sowie für eine gute Wärmeabfuhr hat sich eine Ausbildung als ein um eine Drehachse drehbar bewegliches Kreismesser als zweckmäßig herausgestellt. Im Laufe einer Umdrehung des Kreismessers verweilt ein Punkt der Schneidkante nur eine geringfügige Zeit im Bereich des Schnittes, wodurch über den übrigen Teil der Kreisbewegung hinreichend Zeit zur Abkühlung gegeben ist. Je nach Anwendungsfall kann auch ein Schneidmesser mit einer geradlinigen, linear beweglichen Schneidkante zweckmäßig sein. Abhängig von der Materialqualität des zu schneidenden Kunststoffprofiles, beispielsweise im Zusammenhang mit faserverstärkten Kunststoffen, kann eine oszillierende Schneidbewegung vorteilhaft sein. Dabei ist sowohl eine oszillierend lineare Bewegung als auch eine oszillierende Drehbewegung möglich, wie sie beispielsweise von Ultraschall-Schneidgeräten bekannt ist.

Ausführungsbeispiele der Erfindung werden im folgenden anhand der Zeichnung näher erläutert. Es zeigen:
- Fig. 1: in einer schematischen Darstellung eine Schneidvorrichtung mit symmetrisch zum Schneidmesser angeordneten Biegevorrichtungen,
- Fig. 2: in einer Prinzipdarstellung die Spannungsverhältnisse im Kunststoffprofil im Bereich des Schnittes,
- Fig. 3: eine prinzipielle Querschnittsdarstellung eines Kunststoff-U-Profiles in Anlage an einen Spannkeil,
- Fig. 4: eine Querschnittsdarstellung durch ein Schneidmesser mit einseitigem Schliff,
- Fig. 5: eine Variante des Schneidmessers nach Fig. 4 mit einem beidseitigen Schliff,
- Fig. 6: eine perspektivische Prinzipdarstellung eines Kreismessers mit einem Wellenschliff,
- Fig. 7: eine Variante der Schneidvorrichtung nach Fig. 1 mit einer einseitigen Biegevorrichtung,
- Fig. 8: eine Querschnittsdarstellung mit weiteren Einzelheiten der Anordnung nach Fig. 1.

Fig. 1 zeigt in einer schematischen Ansicht eine Schneidvorrichtung 17 zum Trennen von Kunststoffprofilen 1 mit einer Spannvorrichtung 2 zum Spannen und einem Schnittelement 3 zum Trennen des Kunststoffprofils 1. Das Schnittelement 3 ist als zumindest näherungsweise spanlos schneidendes Schneidmesser 6 ausgebildet, welches im gezeigten Ausführungsbeispiel ein um eine Drehachse 16 drehbares Kreismesser 19 ist. Das Schneidmesser 6 kann auch als linear bewegliches Schnittelement 3 mit einer geradlinigen Schneidkante oder als umlaufendes Schneidband ausgebildet sein. Die Spannvorrichtung 2 umfaßt eine Vorspanneinrichtung 4 zum Aufbringen einer Zugspannung auf das Kunststoffprofil 1 im Bereich eines auszuführenden Schnittes 5. Je nach Anwendungsfall kann die Vorspanneinrichtung 4 beispielsweise aus zwei seitlich des Schneidmessers 6 angeordneten Spannelemente bestehen, zwischen denen das Kunststoffprofil 1 gedehnt wird. Im gezeigten Ausführungsbeispiel ist die Vorspanneinrichtung 4 als Biegeeinrichtung 7 ausgebildet und umfaßt zwei beidseitig symmetrisch zum Schneidmesser 6 angeordnete, auf einem Schneidtisch 8 festgelegte Spannunterlagen 10 sowie zwei nahe dem Schneidmesser 6 angeordnete Niederhalter 9. Die Spannunterlagen 10 können beispielsweise Rollen oder dgl. sein und sind im gezeigten Ausführungsbeispiel als Spannkeile 11 ausgebildet, deren dem Kunststoffprofil 1 zugewandte Seite 12 jeweils eine konvexe Rundung 13 aufweist. Das im unbelasteten Zustand geradlinig ausgebildete Kunststoffprofil 1 ist gestrichelt dargestellt und liegt auf den beiden Spannkeilen 11 auf. Durch Niederdrücken der beiden Niederhalter 9 in Richtung der Pfeile 20 wird das Kunststoffprofil 1 im Bereich des Schnittes 5 gebogen und nimmt seine mit durchgezogenen Linien dargestellte Form an. Dabei bildet sich im Bereich der Niederhalter 9 bzw. im Bereich des Schneidmessers 6 eine konvex gebogene Seite 21 des Kunststoffprofils 1 aus, die mittels der Niederhalter 9 gegen das Schneidmesser 6 gedrückt wird. In der gezeigten Ausführung ist das Schneidmesser 6 relativ zum Schneidtisch 8 ortsfest gelagert, wodurch der Fortschritt des Schnittes 5 durch das Niederdrücken der Niederhalter 9 in Richtung der Pfeile 20 gesteuert wird. Mit dem Niederdrücken der Niederhalter 9 wird auch die Krümmung im Kunststoffprofil 1 verstärkt, wodurch gleichzeitig mit dem Schnittfortschritt auch die Zugspannung im Schnitt 5 nachgeführt wird. Der Bereich der Spannvorrichtung 2 und des Schnittes 5 ist durch eine Haube 22 abgedeckt, gegen die die Niederhalter 9 in nicht näher dargestellter Weise abgestützt sind.

Fig. 2 zeigt in einer schematischen Darstellung Einzelheiten am Kunststoffprofil 1 im Bereich des Schnittes 5. Das Kunststoffprofil 1 ist gebogen gezeigt und weist eine konkave Seite 24 und eine dem Kreismesser 9 zugewandte konvexe Seite 21 auf. Im Bereich der konkaven Seite 24 entsteht eine durch die Pfeile 25 angedeutete Druckspannung und dementsprechend auf der gegenüberliegenden konvexen Seite 21 eine durch die Pfeile 26 dargestellte Zugspannung. Im Schnitt 5 entsteht eine lokale Überhöhung der Zugspannung, die durch die Pfeile 28 dargestellt ist. In diesem Bereich ist die Zugspannung geringfügig kleiner als die Reißspannung des Materials vom Kunststoffprofil 1 eingestellt. Die Zugspannung führt zu einem Klaffen des Schnittes 5, in dessen Folge eine Schneidkante 30 des Kreismessers 19 im Schnittgrund 29 des Schnittes 5 anliegt, während die beiden Seiten des Kreismessers 19 mit einem beidseitigen, symmetrisch ausgebildeten Schliff 14 freiliegen.

Fig. 3 zeigt in einer schematischen Darstellung Einzelheiten der Anordnung nach Fig. 1 im Bereich des Spannkeiles 11. Das Kunststoffprofil 1 ist im gezeigten Ausführungsbeispiel als U-Profil mit einem Steg 32 und seitlich des Steges 32 angeordneten Flanschen 31 ausgebildet. Der Steg 32 und die beiden Flansche 31 umschließen den Spannkeil 11 derart, daß der Spannkeil 11 mit seiner dem Kunststoffprofil 1 zugewandten Seite 12 am Steg 32 anliegt. Dadurch ist das Kunststoffprofil 1 allseitig geführt. Es können auch andere Querschnittsformen des Spannkeiles 11 zweckmäßig sein, beispielsweise mit einem wannenförmigen Querschnitt zur Aufnahme von gerundeten und/oder Hohlkammerprofilen.

Fig. 4 zeigt in einer schematischen Querschnittsdarstellung ein Schneidmesser 6 mit einem einseitigen Schliff 14, bei dem die Schneidkanten 30 in einer Seitenebene 39 des Schneidmessers 6 liegt.

Eine Variante des Schneidmessers 6 ist in Fig. 5 gezeigt, bei dem ein beidseitiger Schliff 14 in symmetrischer Ausbildung vorgesehen ist. Die Schneidkante 30 befindet sich dadurch in der Mittelebene 40 des Schneidmessers 6.

Bei der in Fig. 6 gezeigten Variante des Schneidmessers 6 ist dieses als ein um die Drehachse 16 drehbar bewegliches Kreismesser 19 mit einem einseitigen Schliff 14 ausgebildet. Der Schliff 14 weist eine Anzahl von Wellen 33 zur Erzeugung eines Wellenschliffes 15 auf. Es kann auch ein beidseitiger Schliff 14 mit paarweise oder wechselseitig gegenüberliegenden Wellen 33 vorgesehen sein.

Fig. 7 zeigt eine Variante der Schneidvorrichtung 17 nach Fig. 1, bei der das Kunststoffprofil 1 durch einen einseitig neben dem Kreismesser 19 angeordneten Niederhalter fest gegen den Schneidtisch 8 gedrückt ist. Der Schnittfortschritt des Schnittes 5 wird durch Zustellen des Kreismessers 19 in Richtung des Pfeiles 35 gesteuert. Dabei ist die Zustellgeschwindigkeit in Richtung des Pfeiles 35 variabel abhängig von der zu schneidenden Materialstärke. Bei einem U-Profil beispielsweise nach Fig. 3 ist für die Flansche 31 eine höhere Zustellgeschwindigkeit als für den Schnitt durch den Steg 32 vorgesehen. Auch kann eine Anpassung der Drehgeschwindigkeit des Kreismessers 19 in Richtung des Pfeiles 23 zweckmäßig sein. Der auf der dem Niederhalter 9 gegenüberliegenden Seite des Kreismessers 19 angeordnete Spannkeil 11 ist parallel zur Oberfläche 18 des Schneidtisches 8 verschieblich angeordnet. Durch Zustellung des Spannkeiles 11 in Richtung des Pfeiles 34 wird ein freies Ende 38 des Kunststoffprofiles 1 in Richtung des Pfeiles 37 angehoben. Dadurch wird die Zugspannung im Schnittgrund 29 abhängig vom Schnittfortschritt nachgeführt.

Fig. 8 zeigt eine Querschnittsdarstellung durch die Anordnung nach Fig. 1 mit weiteren Einzelheiten, demnach die Haube 22 schwenkbar von einer gestrichelt dargestellten, geöffneten Position in eine mit durchgezogenen Linien dargestellte geschlossene Position gelagert ist. Die Niederhalter 9 sind gegen die Haube 22 abgestützt und im gezeigten Ausführungsbeispiel als Druckspindel 41 ausgeführt. Es können auch Hydraulikzylinder, Kniehebel oder dgl. vorgesehen sein. Das Kreismesser 19 durchragt den Schneidtisch 8 und ist in Richtung des Pfeiles 23 drehbar beweglich. Die Drehbewegung kann wahlweise gleichförmig oder oszillierend eingestellt werden. Zusätzlich ist zum Schneiden breiter oder flacher Profile eine linear horizontale Beweglichkeit des Kreismessers 19 in Richtung des Doppelpfeiles 36 vorgesehen. Das Kreismesser 19 ist abhängig von dem zu schneidenden Werkstoff wahlweise kühlbar oder heizbar.

## Patentansprüche

1. Schneidvorrichtung zum Trennen von Kunststoffprofilen (1) mit einer Spannvorrichtung (2) zum Halten und einem Schnittelement (3) zum Trennen des Kunststoffprofiles (1),
**dadurch gekennzeichnet, daß** die Spannvorrichtung (2) eine Vorspanneinrichtung (4) insbesondere in Form einer Biegeeinrichtung (7) zur Erzeugung einer Zugspannung im Kunststoffprofil (1) im Bereich des Schnittes (5) umfaßt und
daß das Schnittelement (3) ein im wesentlichen spanlos schneidendes Schneidmesser (6) ist.

2. Schneidvorrichtung nach Anspruch 1,
**dadurch gekennzeichnet, daß** die Biegeeinrichtung (7) einen Schneidtisch (8), einen im Bereich des Schneidmessers (6) angeordneten Niederhalter (9) und eine seitlich des Schneidmessers (6) angeordnete Spannunterlage (10) umfaßt, wobei die Spannunterlage (10) vorzugsweise in Form eines Spannkeiles (11) ausgebildet ist.

3. Schneidvorrichtung nach Anspruch 2,
**dadurch gekennzeichnet, daß** beidseitig des Schneidmessers (6) je eine Spannunterlage (10) insbesondere symmetrisch zum Schneidmesser angeordnet ist.

4. Schneidvorrichtung nach Anspruch 2 oder 3,
**dadurch gekennzeichnet, daß** der Spannkeil (11) auf seiner dem Kunststoffprofil (1) zugewandten Seite (12) eine konvexe Rundung (13) aufweist.

5. Schneidvorrichtung nach einem der Ansprüche 1 bis 4,
**dadurch gekennzeichnet, daß** das Schneidmesser (6) einen einseitigen, vorzugsweise beidseitigen Schliff (14) aufweist, der insbesondere in Form eines Wellenschliffes (15) ausgebildet ist.

6. Schneidvorrichtung nach einem der Ansprüche 1 bis 5,
**dadurch gekennzeichnet, daß** das Schneidmesser (6) heizbar und/oder kühlbar ist.

7. Schneidvorrichtung nach einem der Ansprüche 1 bis 6,
**dadurch gekennzeichnet, daß** das Schneidmesser (6) als Kreismesser (19) ausgebildet und um eine Drehachse (16) drehbar beweglich ist.

8. Schneidvorrichtung nach einem der Ansprüche 1 bis 7,
**dadurch gekennzeichnet, daß** das Schneidmesser (6) oszillierend beweglich ist.

9. Verfahren zum Trennen von Kunststoffprofilen (1), insbesondere mit einer Schneidvorrichtung (17) nach einem der Ansprüche 1 bis 8, welches folgende Schritte umfaßt:
Auf das Kunststoffprofil (1) wird mit einer Vorspanneinrichtung (4) einer Spannvorrichtung (2) im Bereich des auszuführenden Schnittes (5) insbesondere durch Biegung eine Zugspannung aufgebracht.
Mit einem spanlos schneidenden Schneidmesser (6) wird im Bereich der Zugspannung ein Schnitt (5) ausgeführt.

10. Verfahren nach Anspruch 9,
**dadurch gekennzeichnet, daß** die Zugspannung im Kunststoffprofil (1) mit fortschreitendendem Schnitt (5) nachgestellt wird.

11. Verfahren nach Anspruch 10,
**dadurch gekennzeichnet, daß** die Vorspanneinrichtung (4) als Biegeeinrichtung (7) ausgebildet ist, die einen Schneidtisch (8), einen im Bereich des Schneidmessers (6) angeordneten Niederhalter (9) und eine seitlich des Schneidmessers (6) angeordnete Spannunterlage (10) umfaßt und daß die Zugspannung durch Nachführen des Niederhalters (9) nachgestellt wird.

12. Verfahren nach Anspruch 10,
**dadurch gekennzeichnet, daß** die Nachstellung der Zugspannung durch Nachführen der Spannunterlage (10) parallel zur Oberfläche (18) des Schneidtisches (8) in Richtung des Schneidmessers (6) erfolgt.

13. Verfahren nach einem der Ansprüche 9 bis 12,
**dadurch gekennzeichnet, daß** die Zugspannung im Kunststoffprofil (1) geringfügig kleiner als dessen Reißspannung eingestellt wird.

14. Verfahren nach einem der Ansprüche 9 bis 13,
**dadurch gekennzeichnet, daß** der Schnittfortschritt durch Zustellen des Schneidmessers (6) und/oder durch Zustellen des Niederhalters (9) gesteuert wird.
